# EUROPÄISCHE PATENTSCHRIFT

(11) **EP 0 110 241 B1**
(45) Veröffentlichungstag und Bekanntmachung des Hinweises auf die Patenterteilung: **15.07.1987**
(21) Anmeldenummer: 83111470.7
(22) Anmeldetag: 17.11.1983
(51) Int. Cl.: B65B 7/16

(54) **Vorrichtung zum Aufsiegeln einer Folie od. dgl. auf einen Behälter**
Device for sealing a sheet or the like on a container
Dispositif de scellement d'une feuille ou similaire sur un récipient

(30) Priorität: 25.11.1982 DE 3243634
(43) Veröffentlichungstag der Anmeldung: 13.06.1984
(73) Patentinhaber: Artusi, Aldo, CH-8461 Trüllikon (CH); Hagmann, Peter, CH-4500 Solothurn (CH)
(72) Erfinder: Artusi, Aldo, CH-8461 Trüllikon (CH); Hagmann, Peter, CH-4500 Solothurn (CH)
(74) Vertreter: Weiss, Peter, Dr. rer.nat.

## Beschreibung

Die Erfindung betrifft eine Vorrichtung zum Aufsiegeln einer Folie od. dgl. auf einen Behälter mittels einer zwischen zwei von einer Traverse überspannten Säulen angeordneten absenkbaren Heizvorrichtung.

Eine derartige Vorrichtung ist beispielsweise aus der US-A 4092 817 bekannt. Dort wird ein Behälter unter eine Heizvorrichtung gestellt, eine Folie auf ihn aufgelegt und mittels der Heizvorrichtung aufgesiegelt.

Der Erfinder hat sich zum Ziel gesetzt, das Aufbringen der Folie auf den Behälter zu automatisieren und so den Arbeitsablauf schneller auszugestalten.

Zur Lösung dieser Aufgabe führt, dass der Behälter in einem Aufnahmeteil unter die Heizvorrichtung führbar und mit dem Aufnahmeteil eine Klemmeinrichtung zur Aufnahme der Folie od. dgl. gekoppelt ist.

Vorzugsweise soll die Klemmeinrichtung aus zwei jeweils an der Innenseite der Säulen festgelegten Führungen bestehen. Diese Führungen können einfache Schienenstücke beispielsweise rechteckigen Zuschnitts sein. Ihre Festlegung an den Säulen erfolgt durch Schrauben oder andere Befestigungsmittel. Auf diesen Führungen sind Läufer gleitbar angeordnet. Sowohl Läufer als auch Führungen sind jeweils von einem Hebel durchsetzt, welcher zusammen mit einem Teil der Oberfläche des Läufers und einem ihm angeformten Schnabelansatz einen Klemmspalt zur Annahme der Folie bildet. Nahe dem Schnabelansatz besitzt der Hebel eine Drehachse, um welche der Schnabelansatz zu der Läuferoberfläche hin- oder wegbewegt werden kann.

Dieser Hebel ist mit einem Fuss an das Aufnahmeteil angekoppelt. Die Verbindung zwischen Hebelfuss und Aufnahmeteil kann auf eine beliebige bekannte gelenkige Art erfolgen. Bevorzugt ruht der Fuss in einer dem Aufnahmeteil angeformten Rinne. So kann das Aufnahmeteil ohne Lösen von zusätzlichen Kopplungselementen von der Klemmeinrichtung getrennt werden.

Die Drehachse, um welche der Hebel drehbar gelagert ist, wird bevorzugt nahe dem Schnabelansatz angeordnet, um die Hebelwirkung, welche beim Schieben des Aufnahmeteils über den Hebelfuss auf den Schnabelansatz einwirkt, zu vergrössern.

Um den nötigen Bewegungsspielraum zu haben, ist die Führung durch eine Ausnehmung unterbrochen, in welcher der Hebel zusammen mit dem Läufer entlang der Führung gleiten kann.

Vorzugsweise soll die Längsachse der Führungen schräg geneigt zur Schubrichtung des Aufnahmeteils verlaufen. Auf diese Weise kann der Klemmspalt zur Folie hingeführt und nach Aufnahme über den Aufnahmeteil bzw. den Behälter gelegt werden.

Weiterhin sollen die Läufer ihre jeweiligen Führungen klemmend umfassen. Um diese Kraft zu überwinden, muss der Druck auf den Aufnahmeteil erhöht werden. Dadurch erhöht sich aber auch die auf den Schnabelfortsatz des Hebels übertragbare Hebelkraft. Die Folie wird so besser gehalten.

Um in jedem Fall die Folie an der gleichen Stelle dem Klemmspaltzuführen zu können, soll nahe der Klemmeinrichtung in ihrer Endlage ein aus zwei Streifen gebildeter Schlitz angeordpet sein. In diesen Schlitz können einzelne fertig zugeschnittene Folienstücke eingeführt werden. Da jedoch bevorzugt die einzelnen Folienstücke von einer Rolle getrennt werden sollen, die zudem günstigerweise auf der Traverse gelagert ist, soll der Schlitz ein Knie bilden, durch welches die Folie in Schubrichtung des Aufnahmeteils umgelenktwird.

Da das Einführen der Folie von einer Rolle und das Umlenken im Bereich des Knies ohne direkten Zugriff Schwierigkeiten bereitet, soll erfindungsgemäss der äussere Streifen der den Schlitz bildenden Streifen durch Langlöcher unterbrochen sein, welche den Zugriff zu der Folie erlauben.

Um nun das Folienstück, welches auf den Behälter aufgesiegelt wird von der übrigen Rolle zu trennen, ist erfindungsgemäss nahe dem Schlitzauslauf eine Trenneinrichtung vorgesehen. Diese besteht in dem vorliegenden Ausführungsbeispiel aus einem Bügel mit einem Stirnbalken sowie zwei Tragarmen. Ein Trennwerkzeug unterfängt den Stirnbalken. In Ruhelage der gesamten Siegelvorrichtung soll erfindungsgemäss der Stirnbalken mit dem Trennwerkzeug von Teilen der Heizvorrichtung, insbesondere deren Abdeckbleche verdeckt sein. Dabei ragt jedoch der Stirnbalken jeweils seitlich aus dem Abdeckblech heraus und ist dort mit den Tragarmen verbunden. Diese Tragarme sollen nahe dem Stirnbalken über eine Drehachse aussen an der Heizvorrichtungsverkleidung angelenkt sein. Mit ihrem dem Stirnbalken fernen Ende sollen sie dagegen an den Säulen festgelegte Bolzen umfassen, wobei diese Bolzen in einer Ausnehmung bewegbar sind.

Als Trennwerkzeug wird ein unterhalb des Stirnbalkens zwischen zwei Elektroden gespannter Heizdraht vorgeschlagen.

Im Rahmen der Erfindung liegen auch andere Ausführungsformen oder Halterungen für das Trennwerkzeug. So kann einfachheitshalber das Trennwerkzeug, also beispielsweise ein Heizdraht, direkt die untere Kante der Verkleidung unterspannen. Oder ein Stirnbalken ist zwischen den beiden seitlichen Verkleidungsblechen eingespannt und trägt das Trennwerkzeug. Beim Absenken der Heizvorrichtung trennt ein so befestigtes Trennwerkzeug ebenfalls wirkungsvoll das aufzusiegelnde Folienstück von der Rolle.

Vorzugsweise umgibt die Verkleidung der Heizvorrichtung einen Heizkörper. Dieser kann bevorzugt aus zwei Platten bestehen, welche voneinander leicht trennbar sind. Hierzu hat der Erfinder einen Druckverschluss entwickelt, wobei aus der eigentlichen unteren Siegelplatte zumindest ein Stift aufragt, welcher mit einem kugelig ausgebildeten Kopf die andere Platte durchsetzt und dort druckknopfartig von zwei klemmenden Spangen gehalten wird. Hierdurch kann die Siegelplatte, die üblicherweise auf ihrer Unterseite Vorsprünge aufweist, welche durch die gewünschte Siegelnaht bestimmt werden, leicht ausgewechselt und der vorgegebenen Behälterform angepasst werden. Gedacht wird aber auch an andere übliche Befestigungselemente für zwei lösbare Platten.

Die Erfindung umfasst auch ein Verfahren zum Aufsiegeln einer Folie od. dgl. auf einen Behälter mittels einer zwischen zwei von einer Traverse überspannte Säulen angeordneten, absenkbaren Heizvorrichtung, unter welche der Behälter in einem Aufnahmeteil geführt wird, wobei die Folie od. dgl. beim Führen des Aufnahmeteils unter die Heizvorrichtung von einer Klemmeinrichtung mitgenommen und über den Behälter gelegt wird.

Die besondere vorteilhafte Ausgestaltung dieses Verfahrens liegt in der Automatisation des Aufsiegelvorganges, wobei der Arbeitsablauf erheblich beschleunigt wird.

Insgesamt ist die Vorrichtung ausserordentlich einfach ausgestaltet und deshalb sehr preisgünstig herzustellen. Sie eignet sich insbesondere für den Gebrauch beispielsweise in Fleischereien oder Einzelhandelsläden, welche keine hohen Investitionskosten für die bekannten teuren Siegelmaschinen aufbringen können. Durch die nun vorliegende Automatisation der Aufbringung des aufzusiegelnden Materials wird die Vorrichtung auch für Verbraucher attraktiv, welche sehr schnell und häufig Behälter verschliessen müssen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
Fig. 1: eine Frontansicht einer Vorrichtung zum Versiegeln von Behältern;
Fig. 2: eine Seitenansicht der Vorrichtung nach Fig. 1;
Fig. 3: eine vergrösserte Seitenansicht einer Klemmeinrichtung;
Fig. 4: eine vergrösserte Seitenansicht der Klemmeinrichtung nach Fig. 3 in Schliesslage;
Fig. 5: eine vergrössert dargestellte Seitenansicht einer Trenneinrichtung.

Eine Vorrichtung S, insbesondere zum Versiegeln von Behälter B - in Fig. 1 und 2 gestrichelt dargestellt - weist ein Traggehäuse 1 auf, an dessen Längsseite 2 ein die Gehäuseoberseite 3 überspannendes torähnliches Gerüst 4 aus zwei Säuleri 5 und 6 und einer Traverse 7 mittels Schrauben 8 od. dgl. festgelegt ist.

In der - nicht dargestellten - Längsachse des Gehäuses 1 ist auf der Gehäuseoberseite 3 eine Schiene 10 angeordnet, welche mit einer Nut 11 in Eingriff steht, die in den Boden 12 einer Schublade 15 eingeformt ist. In dieser Schublade 15 lagert der Behälter B, wobei dessen nach aussen gebogene Öffnungsrandkanten 16 auf der Oberseite 17 der Schublade 15 aufliegen.

In der Schiene 10 und der Nut 11 geführt sowie an einem Knopf 18 gehalten, kann die Schublade 15 entlang der Längsachse des Gehäuses 1 bewegt werden. Wird sie in Richtung x (Fig. 2) verschoben, gelangt sie zwischen die Säulen 5 und 6 des Gerüstes 4 und schlägt an einem Druckschalter 20 an, welcher an einem Stellblock 21 festgelegt ist.

Zwischen den beiden Säulen 5 und 6 hängt an zwei Schraubenfedern 23 und einem Vierkant 24 eine Halterung 49 für eine Heizvorrichtung 25, bestehend aus einem Heizkörper 26 und einer diesen übergreifenden nach unten offenen Verkleidung 27. Sowohl die Schraubenfedern 23 als auch der Vierkant 24 durchbohren die Traverse 7. Auf der Oberseite 9 der Traverse 7 sind die Schraubenfedern 23 in Hülsen 28 geführt und am Hülsenboden - nicht dargestellt- befestigt.

Zwischen den beiden Hülsen 28 sitzt eine Antriebseinrichtung 30, deren Innenteile von einer Schützhülle 31 umgeben sind, welche aus einem auf der Traverse 7 aufsitzenden unteren Teil 31ₐ sowie einem dieses übergreifenden oberen Teil 31 besteht. Am Boden 32 des oberen Teils 31 b befindet sich eine Hutmutter 33.

Zum Versorgen der Vorrichtung S mit Energie ist eine Zuleitung 35 vorgesehen, welche zu einem Kippschalter 36 führt. Mit 37 ist eine Leitung der Antriebseinrichtung 30 und mit 38 eine mit einer wärmebeständigen Ummantelung versehene Leitung zur Heizvorrichtung 35 bezeichnet. Die Funktion der Antriebseinheit 30 sowie der Ablauf des Versiegelns von Behältern kann der Patentanmeldung DE-A-3210566.5 entnommen werden, wobei jedoch die vorliegende Erfindung auch bei Siegelgeräten od. dgl. mit einer anderen Antriebseinheit anwendbar ist.

Zusätzlich zu den in der oben genannten Patentanmeldung aufgeführten Einzelheiten sind bei dem vorliegenden Schutzbegehren Einrichtungen zum Nachbringen von Deckelfolie od. dgl. sowie eine Trenneinrichtung vorgesehen.

Auf der Traverse 7 lagert zwischen zwei Gerüststangen 60 eine Rolle 61 aus aufgewickeltem Deckelwerkstoff. Dieser Werkstoff kann in einer Bahn oder Folie 62 abgerollt werden, wobei er über eine Umlenkrolle 63, welche beispielsweise auch als Tänzerrolle ausgebildet sein kann, geführt wird. Sodann mündet die Folie 62 in einen aus zwei trichterförmig angeordneten Streifen 64 gebildeten Schlitz 65 und wird dort in einem Knie 66 etwa parallel zur Schubrichtung X umgelenkt. Der äussere Streifen 64ₐ (Fig. 1) weist im Kniebereich Langlöcher 67 auf, über welche der Zugriff zur Bahn 62 ermöglicht und insbesondere das anfängliche Einlegen erleichtert wird.

Nach dem Einlegen in den Schlitz 65 kann die Bahn 62 von einer Klemmeinrichtung K ergriffen werden. Diese besteht nach Fig. 3 und 4 aus an den Säulen 5 und 6 festgelegten Führungen 70 zur Aufnahme von Läufer 71, welche zusammen mit jeweils einem um eine Achse A schwenkbaren Hebel 72 mit Schnabelansatz 73 einen Klemmspalt 74 bilden. Der Hebel 72 greift mit einem Fuss 75 in eine Rinne 76 ein, welche quer zur Schiene 10 an der Schublade 15 angeordnet ist.

Die Führungen 70, welche von den Läufern 71 schwergängig umfasst werden, weisen Längsachsen C auf, welche geneigt zur Längsachse des Gehäuses 1 verlaufen, so dass der jeweilige Klemmspalt zur Folie 62 bzw. dem Schlitz 65 hingeführt wird und nach Aufnahme der Folie 62 diese über die Schublade 15 bzw. den Behälter B abzieht. Um die Bewegung des Hebels 72 zusammen mit dem Läufer 71 zu ermöglichen weist die Führung 70 eine Ausnehmung 77 auf. Die erschwerte Bewegung des Läufers 71 auf der Führung 70 bewirkt, dass insbesondere beim Schieben der Schublade 15 mehr Kraft über die Rinne 76 auf den Hebel 72 und dort wegen der in Folge der nahen Lagerung der Achse A an dem Schnabelansatz 73 günstigen Kraftübertragung erheblich mehr Druck auf den Schnabelansatz 73 ausgeübt und der Halt der Folie 62 in dem Klemmspalt 74 verbessert wird.

Um nun das aufzu- oder aufgesiegelte Stück der Folie 62 von der Rolle 61 abzutrennen, sieht die Erfindung auch eine Trenneinrichtung T gemäss Fig. 5 vor. Diese besteht aus einem zwischen den beiden Säulen 5 und 6 gespannten Bügel 80, welcher so ausgelegt ist, dass er in Öffnungslage der Vorrichtung R mit seinem das eigentliche - nicht dargestellte - Trennwerkzeug aufweisenden Stirnbalken 81 hinter der Verkleidung 27 verschwindet, dessen seitliche Tragarme 82 aber aus der Verkleidung 27 herausgreifen und an den Säulen 5 und 6 sowie seitlichen Teilen der Verkleidung 27ₐ angelenkt sind. Dabei besteht die Verbindung zwischen Verkleidung 27ₐ und Tragarm 82 aus einer Drehachse D, während ein Bolzen 83 an der Säule 5 bzw. 6 in eine längliche Ausnehmung 84 am Fuss des Tragarms 82 eingreift. Auf diese Weise wird der Stirnbalken 81 bei der Bewegung des Heizkörpers 26 ebenfalls abgesenkt, jedoch im Verhältnis zu diesem um ein geringeres Mass, welches aber so ausgelegt ist, dass der Stirnbalken 81 mit seinem Trennwerkzeug dann auf die Bahn 62 trifft, wenn diese bereits von dem Heizkörper 26 auf die Öffnungsrandkante 16 des Behälters B gedrückt wird.

Als Trennwerkzeug kommt insbesondere ein zwischen zwei Elektroden 85 gespannter Heizdraht in Betracht.

## Patentansprüche

1. Vorrichtung zum Aufsiegeln einer Folie (62) od. dgl. auf einen Behälter (B) mittels einer zwischen zwei von einer Traverse (7) überspannten Säulen (5, 6) angeordneten absenkbaren Heizvorrichtung (25), dadurch gekennzeichnet, dass der Behälter in einem Aufnahmeteil (15) unter die Heizvorrichtung (25) führbar und mit dem Aufnahmeteil (15) eine Klemmeinrichtung (K) zur Aufnahme der Folie (62) od. dgl. gekoppelt ist.

2. Vorrichtung nach Anspruch 1, dadurch gekennzeichnet, dass die Klemmeinrichtung (K) aus an den Säulen (5, 6) festgelegten Führungen (70) besteht, auf denen Läufer (71) gleitbar angeordnet sind, welche jeweils von einem mit einem Schnabelansatz (73) versehenen und um eine Achse (A) drehbaren Hebel (72) durchsetzt sind und mit diesem zusammen einen Klemmspalt (74) zur Aufnahme der Folie (62) bilden, wobei der Hebel (72) andernends vom Schnabelansatz (73) mit dem Aufnahmeteil (15) verbunden ist.

3. Vorrichtung nach Anspruch 1 oder 2, dadurch gekennzeichnet, dass der Hebel (72) mit einem Fuss (75) in eine dem Aufnahmeteil zugeordnete Rinne (76) frei beweglich einragt und/ oder die Achse (A) nahe am Schnabelansatz (73) angeordnet ist.

4. Vorrichtung nach einem der Ansprüche 1 bis 3, dadurch gekennzeichnet, dass die Längsachsen (C) der Führungen (70) schräg geneigt zu einer Schubrichtung (x) des Aufnahmeteils (15) verlaufen und/oder die Läufer (71) ihre jeweiligen Führungen (70) klemmend umfassen.

5. Vorrichtung nach einem der Ansprüche 1 bis 4, dadurch gekennzeichnet, dass die Folie (62) od. dgl. durch einen von zwei Streifen (64) gebildeten Schlitz (65) nahe an die Klemmeinrichtung (K) führbar ist, wobei der Schlitz (65) gegebenenfalls quer zur Schubrichtung (x) des Aufnahmeteils (15) angeordnet ist und die Folie (62) über ein Knie (66) in Schubrichtung (x) umlenkt, in dessen Bereich der äussere Streifen (64ₐ) bevorzugt durch Längslöcher (67) unterbrochen sein kann, die den Zugriff zu der Folie (62) erlauben.

6. Vorrichtung nach einem der Ansprüche 1 bis 5, dadurch gekennzeichnet, dass die Folie (62) zu einer Rolle (61) aufgewickelt ist, welche zwischen zwei Gerüststangen (60) auf der Traverse (7) lagert, und/oder dass an der Heizvorrichtung (25) eine Trenneinrichtung (T) zum Abtrennen eines aufgesiegelten Folienstückes angeordnet ist, wobei die Trenneinrichtung bevorzugt aus einem an der Heizkörperverkleidung festgelegten Trennwerkzeug besteht.

7. Vorrichtung nach Anspruch 5 oder 6, dadurch gekennzeichnet, dass die Trenneinrichtung (T) aus einem Bügel (80) mit Stirnbalken (81) sowie zwei Tragarmen (82) besteht, wobei an dem Stirnbalken ein Trennwerkzeug festgelegt ist, wobei gegebenenfalls der Stirnbalken (81) mit dem Trennwerkzeug in Ruhelage der Vorrichtung (S) von Teilen (27) der Heizvorrichtung (25) verdeckt ist, während die Tragarme (82) einerseits nahe dem Stirnbalken (81) mit einer Drehachse (D) an der Heizvorrichtung (25) angelenkt sind und an ihrem dem Stirnbalken (81) fernen Ende eine Ausnehmung (84) aufweisen, in welche Bolzen (83) aus den Säulen (5,6) eingreifen.

8. Vorrichtung nach Anspruch 6 oder 7, dadurch gekennzeichnet, dass als Trennwerkzeug ein Heizdraht unterhalb des Stirnbalkens (81) zwischen zwei Elektroden (85) angeordnet ist, und/ oder dass die Heizvorrichtung (25) einen Heizkörper (26) aufweist, welcher aus zwei Platten besteht, wobei die untere Siegelplatte an der oberen Platte lösbar festgelegt ist und bevorzugt zumindest einen Stift auf ihrer Oberseite aufweist, welcher mit einem kugligen Kopf die andere Platte durchsetzt sowie dort von zwei Spangen klemmend gehalten ist.

9. Verfahren zum Aufsiegeln einer Folie (62) od. dgl. auf einen Behälter (B) mittels einer zwischen zwei von einer Traverse (7) überspannten Säulen (5, 6) angeordneten absenkbaren Heizvorrichtung (25), dadurch gekennzeichnet, dass der Behälter in einem Aufnahmeteil (15) unter die Heizvorrichtung (25) geführt und die Folie (62) od. dgl. beim Führen des Aufnahmeteils (15) von einer Klemmeinrichtung (K) mitgenommen und über den Behälter gelegt wird.

10. Verfahren nach Anspruch 9, dadurch gekennzeichnet, dass die Folie (62) von einer Rolle (61) entnommen und über einen Schlitz (65) in Schubrichtung (x) des Aufnahmeteils (15) umgelenkt der Klemmeinrichtung zugeführt wird, wobei gegebenenfalls das aufzusiegelnde Folienstück beim Absenken der Heizvorrichtung (25) mittels einer Trenneinrichtung (T) von der Rolle (61) abgetrennt wird.

## Claims

1. Apparatus for sealing a foil (62) or the like onto a container (B) by means of al lowerable heating device (25) positioned between two pillars (5, 6) spanned by a crossmember (7), characterized in that the container is guidable in a reception part (15) under heating device (25) and to said reception part (15) is connected a clamping device (K) for receiving foil (62) or the like.

2. Apparatus according to claim 1, characterized in that the clamping device (K) comprises guides (70) fixed to pillars (5, 6) and on which are slidably arranged runners (71), which are in each case traversed by a lever (72) provided with a nose attachment (73) and rotatable about an axis (A) and together therewith form a clamping gap (74) for receiving the foil (62), lever (72) being connected to reception part (15) at the opposite end to the nose attachment (73).

3. Apparatus according to claims 1 or 2, characterized in that lever (72) projects in freely movable manner by a foot (75) into a channel (76) associated with the reception part and/or axis (A) is positioned close to the nose attachment (73).

4. Apparatus according to one of the claims 1 to 3, characterized in that the longitudinal axes (C) of the guides (70) slope with respect to a sliding direction (x) of reception part (15) and/or the runners (71) surround in clamping manner their guides (70).

5. Apparatus according to one of the claims 1 to 4, characterized in that the foil (62) or the like can be guided by a slot (65) formed by two strips (64) close to the clamping device (K), the slide (65) being optionally arranged at right angles to the sliding direction (x) of reception part (15) and the foil (62) is deflected by means of a bend (66) in the sliding direction (x), in the vicinitiy thereof the outer strip (64a) can be preferably interrupted by oblong holes (67) giving access to foil (62).

6. Apparatus according to one of the claims 1 to 5, characterized in that the foil (62) is wound onto a reel (61) mounted between two structural rods (60) on crossmember (7) and/or that on the heating device (25) is provided a separating device (T) for separating a sealed on piece of foil, the separating device preferably comprising a separating tool fixed to the heater element casing.

7. Apparatus according to claims 5 or 6, characterized in that the separating device (T) comprises a shackle (80) with end beam (81) and two supporting arms (82), a separating tool being fixed to the end beam and in the inoperative position of apparatus (S) beam (81) and the separating tool are optionally covered by parts (27) of heating device (25), whilst the supporting arms (82) are on one side articulated close to front beam (81) by a pivot pin (D) to heating device (25) and at the end thereof remote from beam (81) have a recess (85) in which bolts (83) from pillars (5,6) engage.

8. Apparatus according to claims 6 or 7, characterized in that the separating tool is constituted by a heating wire positioned below the front beam (81) between two electrodes (85) and/or the heating device (25) has a heating element (26), which comprises two plates, the lower sealing plate being detachably fixed to the upper plate and preferably has at least one pin on its top surface, which traverses with a spherical head the other plate, whilst also being held in clamping manner there by two clasps.

9. Method for sealing a foil (62) or the like to a container (B) by means of a lowerable heating device (25) positioned between two pillars (5, 6) spanned by a crossmember (7), characterized in that the container is guided in a reception part (15) under heating device (25) and during the guidance of reception part (15), the foil (62) or the like is carried along by a clamping device (K) and placed over the container.

10. Method according to claim 9, characterized in that the foil (62) is taken from a reel (61) and is supplied to the clamping device deflected over a slot (65) in the sliding direction (x) of reception part (15) and on lowering heating device (25), the foil piece to be sealed on is optionally separated from reel (61) by means of a separating device (T).

## Revendications

1. Dispositif pour sceller une feuille (62) ou analogue sur un récipient (B) au moyen d'un dispositif de chauffage (25) qui peut être abaissé, disposé entre deux colonnes (5, 6) reliées par une traverse (7), caractérisé en ce que le récipient peut être guidé dans une partie de réception (15) sous le dispositif de chauffage (25) et en ce qu'un dispositif de serrage (K) pour la réception de la feuille (62) ou analogue est couplé à la partie de réception (15).

2. Dispositif selon la revendication 1, caractérisé en ce que le dispositif de serrange (K) est constitué de guides (70) fixés aux colonnes (5, 6), sur lesquels sont disposés de façon coulissante des curseurs (71), lesquels, à chaque fois, sont traversés par un levier (72) qui peut tourner autour d'un axe (A) et qui est muni d'un bec (73), et lesquels forment avec celui-ci un espace de serrage (74) pour la réception de la feuille (62), le levier (72), à l'opposé du bec (73), étant relié à la partie de réception (15).

3. Dispositif selon la revendication 1 ou 2, caractérisé en ce que le levier (72) pénètre de façon librement mobile par sa base (75) dans un canal (76) associé à la partie de réception, et/ou en ce que l'axe (A) est disposé à proximité du bec (73).

4. Dispositif selon l'une des revendications 1 à 3, caractérisé en ce que les axes longitudinaux (C) des guides (70) s'étendent de façon obliquement inclinée par rapport à une direction d'avance (x) de la partie de réception (15), et/ou en ce que les curseurs (71) entourent étroitement leurs guides respectifs (70).

5. Dispositif selon l'une des revendications 1 à 4, caractérisé en ce que la feuille (62) ou analogue peut être guidée à travers une fente (65) formée de deux bandes (64) à proximité du dispositif de serrage (K), la fente (65) étant disposée le cas échéant transversalement à la direction d'avance de la partie de réception (15) et la feuille (62) changeant de direction, dans la direction d'avance (x), par l'intermédiaire d'un coude (66), dans la zone duquel la bande externe (64a) peut être, de préférence, interrompue par des trous longitudinaux (67), qui permettent l'accès à la feuille (62).

6. Dispositif selon l'une des revendications 1 à 5, caractérisé en ce que la feuille (62) est enroulée sur un rouleau (61), lequel repose sur la traverse (7) entre deux montants (60) de cage, et/ou en ce qu'un dispositif de séparation (T) est disposé contre le dispositif de chauffage (25) pour séparer une pièce de feuille scellée, le dispositif de séparation, de préférence, étant constitué d'un outil de séparation fixé à l'enveloppe de l'élément thermique.

7. Dispositif selon la revendication 5 ou 6, caractérisé en ce que le dispositif de séparation (T) est constitué d'un étrier (80) présentant une barre frontale (81) et deux bras de support (82), un outil de séparation étant fixé à la barre frontale, la barre frontale (81) avec l'outil de séparation étant le cas échéant, en position de repos du dispositif(S), recouverte par des parties (27) du dispositif de chauffage (25), tandis que les bras (82) sont, d'une part, articulés, à proximité de la barre frontale (81), à un axe de rotation (D) sur le dispositif de chauffage (25) et, d'autre part, présentent à leur extrémité éloignée de la barre frontale (81) un évidement (84), dans lequel des boulons (83) fixés aux colonnes (5, 6) s'engagent.

8. Dispositif selon la revendication 6 ou 7, caractérisé en ce que, en tant qu'outil de séparation, un fil chauffant est disposé au-dessous de la barre frontale (81) entre deux électrodes (85), et/ ou en ce que le dispositif de chauffage (25) comporte un élément thermique (26), lequel est constitué de deux plaques, la plaque de scellement inférieure étant fixée de façon amovible à la plaque supérieure et présentant, avantageusement, au moins une broche sur son dessus, laquelle traverse l'autre plaque par sa tête en forme de bille en y étant maintenue de façon serrée par deux agrafes.

9. Procédé de scellement d'une feuille (62) ou analogue sur un récipient (B) au moyen d'un dispositif de chauffage (25), qui peut s'abaisser, disposé entre deux colonnes (5, 6) reliées par une traverse (7), caractérisé en ce que le récipient est guidé dans une partie de réception (15) sous le dispositif de chauffage (25), et en ce que la feuille (62) ou analogue, lors du déplacement de la partie de réception (15), est entraînée par un dispositif de serrage (K) et est placée sur le récipient.

10. Procédé selon la revendication 9, caractérisé en ce que la feuille (62) est déroulée d'un rouleau (61) et est amenée par une fente (65) vers le dispositif de serrage dans la direction d'avance (x) de la partie de réception (15), la feuille à sceller étant séparée, le cas échéant, du rouleau (61), lors de l'abaissement du dispositif de chauffage (25), au moyen d'un dispositif de séparation (T).
